# EUROPÄISCHE PATENTANMELDUNG

(11) **EP 3 196 021 A1**
(43) Veröffentlichungstag der Anmeldung: **26.07.2017**
(21) Anmeldenummer: 16202339.4
(22) Anmeldetag: 06.12.2016
(51) Int. Cl.: B41F 16/00, B65H 23/04

(54) **VORRICHTUNG ZUM HEISSFOLIENPRÄGEN**

(30) Priorität: 22.01.2016 DE 102016000662
(71) Anmelder: Heidelberger Druckmaschinen AG, 69115 Heidelberg (DE)
(72) Erfinder: Schadl, Hans, 92242 Hirschau (DE)

(57) **Zusammenfassung**

Die Erfindung betrifft eine Vorrichtung (100) zum Heißfolienprägen auf Bedruckstoffe (1000) mit einem beheizten Prägezylinder (1), einem Gegenprägezylinder (2) und einer Einrichtung (3) zur Bereitstellung von Prägefolie (1001),
wobei die Prägefolie (1001) von der Einrichtung (3) zur Bereitstellung tangential zum Prägezylinder (1) und zum Gegenprägezylinder (2) zwischen diesen hindurch geführt wird. Erfindungsgemäß besitzt die Einrichtung (3) zur Bereitstellung von Prägefolie (1001) stromabwärtig vom Prägezylinder (1) und vom Gegenprägezylinder (2) ein verstellbares Leitelement (4), an welcher die Prägefolie (1001) geführt wird.

Eine derartige Vorrichtung zum Heißfolienprägen ermöglicht in vorteilhafter Weise eine Optimierung der Prägequalität.

## Beschreibung

Die Erfindung betrifft eine Vorrichtung zum Heißfolienprägen gemäß dem Oberbegriff von Anspruch 1.

### Stand der Technik

Zu den bekannten Veredelungsarten in der Druckindustrie gehört unter anderem das andere sogenannte Heißfolienprägen.

Spiegelglatte Flächenelemente in Gold, Silber, Kupfer, Aluminium und anderen Metallicfarben lassen sich im Heißfolienprägedruck auf den Bedruckstoff übertragen. Eine Trägerfolie wird mit der farbgebenden Schicht und einem heiß schmelzenden Kleber (Haftschicht) beschichtet. Unter Druck und Wärme kann mit einem beheizten Klischee (Hochdruckform) das Bild übertragen werden. Geeignete Maschinen sind entweder rotative Bearbeitungsstationen in Druckmaschinen oder Flachbettstanz- und - prägemaschinen. Die Heißfolienprägung wird vorrangig in vielfältigen Bogen- und Rollenprodukten, wie Verpackungen für Kosmetika, Süßwaren und Getränke sowie für hochwertige Broschuren eingesetzt.

In der DE 10 2009 019 590 A1 wird eine rotative Heißfolienprägestation beschrieben und in ihrer Figur 8 dargestellt.

Im Prägespalt zwischen Prägezylinder und Gegenprägezylinder herrschen beim Lösen der Folie vom Bedruckstoff Adhäsionskräfte. Entgegen dieser Adhäsionskräfte muss die Folie nach dem Prägen gelöst werden. Die Schwierigkeit dabei ist es, dass das Prägemotiv eine scharfe Kante behält und nicht "ausfranst", d.h. dass es eine hohe Randschärfe aufweist.

### Aufgabenstellung

Aufgabe der vorliegenden Erfindung ist es eine Vorrichtung zum Heißfolienprägen zu schaffen, welche eine Optimierung der Prägequalität ermöglicht.

Gelöst wird diese Aufgabe durch eine Vorrichtung zum Heißfolienprägen mit den Merkmalen von Anspruch 1.

Die erfindungsgemäße Vorrichtung dient dem Heißfolienprägen auf bogenförmige oder bahnförmige Bedruckstoffe mit einem beheizten Prägezylinder, einem mit diesem zusammenwirkenden Gegenprägezylinder und einer Einrichtung zur Bereitstellung von Prägefolie. Die Prägefolie wird dabei von der Einrichtung zur Bereitstellung tangential zum Prägezylinder und tangential zum Gegenprägezylinder zwischen diesen beiden hindurch geführt, das heißt ohne Umschlingung mit nur oder teilweiser Umschlingung in einem Winkelbereich des Prägezylinders oder des Gegenprägezylinders. Erfindungsgemäß weist die Einrichtung zur Bereitstellung von Prägefolie stromabwärtig und beabstandet vom Prägezylinder und vom Gegenprägezylinder mindestens ein verstellbares Leitelement, z. B. verstellbare Leitrollen oder eine verstellbare Leitwalze auf, an welcher die Prägefolie geführt wird. Das Leitelement könnte somit auch als Umlenkelement bezeichnet werden. Dabei kann z. B. entweder eine durchgehende Leitwalze oder mehrerer nebeneinander auf einer Drehachse liegende Leitrollen verwendet werden. Das Leitelement ist auf der Seite der Einrichtung zur Bereitstellung von Prägefolie relativ zur Transportebene der Bedruckstoffe angeordnet. Bevorzugt sind beide oberhalb der Transportebene der Bedruckstoffe angeordnet. Zur Verstellung des Leitelements ist eine Verstelleinheit vorgesehen. Dadurch kann in vorteilhafter Weise die Verweildauer der Prägefolien auf dem Bedruckstoff eingestellt und so die Prägequalität optimiert werden. In besonders vorteilhafter Weiterbildung bewirkt die Verstellung der Position des Leitelements eine Veränderung des Abzugswinkels α zwischen Bedruckstoff und Prägefolie.

In einer besonders vorteilhaften und daher bevorzugten Weiterbildung der erfindungsgemäßen Vorrichtung ist das Leitelement um eine Drehachse verschwenkbar ausgeführt zur Ausführung der Verstellbewegung. Alternativ kann das Leitelement entlang einer Linearachse verschieblich ausgeführt sein, zum Beispiel horizontal, vertikal oder quer, jeweils zur Ausführung der Verstellbewegung.

Besonders vorteilhaft ist es, wenn die Einrichtung zur Bereitstellung von Prägefolie einen Aktuator, insbesondere einen Elektromotor, zum Beispiel einen Servomotor, besitzt zur Ausführung der Verstellbewegung. Alternativ dazu kann die Verstellung von Hand durch einen Maschinenbediener erfolgen.

Vorteilhaft ist es, wenn der Aktuator von einer Steuereinheit ansteuerbar ist und von dieser angesteuert wird, zum Beispiel abhängig von einer Bearbeitungsgeschwindigkeit. In vorteilhafter Weiterbildung sind jobabhängige Einstelldaten, das heißt Einstelldaten bezüglich der Position, des Leitelements in einem Speicher der Steuereinheit abspeicherbar, so dass die Einstelldaten im Falle eines Wiederholauftrags schnell wieder abrufbar sind.

Auch können geschwindigkeitsabhängige Einstelldaten des Leitelements in einem Speicher der Steuereinheit hinterlegt und abrufbar sein.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Fig. 1 a - c: eine erfindungsgemäße Vorrichtung zum Heißfolienprägen mit unterschiedlichem Abzugswinkel der Folie
- Fig. 2: eine Variante der Vorrichtung zum Heißfolienprägen mit motorischer Verstellung
- Fig. 3: eine Variante der Vorrichtung zum Heißfolienprägen mit alternativer Verstellung
- Fig. 4: Varianten des Leitelements

In den Figuren ist eine Vorrichtung zum Heißfolienprägen 100, ein sogenannter Heißfolienpräger, dargestellt. Der Heißfolienpräger 100 besitzt einen Prägezylinder 1 und einen mit diesem zusammen wirkenden Gegenprägezylinder 2. Mittels einer Einrichtung 3 zur Bereitstellung von Prägefolie 1001 wird die Prägefolie 1001 durch den Prägespalt zwischen den Zylindern 1, 2 hindurch transportiert. Der Bedruckstoff 1000 wird ebenfalls durch den Prägespalt zwischen den Zylindern 1, 2 in Transportrichtung T hindurch transportiert. Zumindest auf der materialauslaufenden Seite des Prägespaltes wird der Bedruckstoff 1000 tangential zu Prägezylinder 1 und Gegenprägezylinder 2 geführt. Im Prägespalt werden Farb- und/oder Metallpartikel von der Prägefolie 1001 auf den Bedruckstoff 1000 übertragen. Der Prägezylinder 1 kann dazu ein Prägeklischee tragen (nicht dargestellt) und eine Heizung zur Erwärmung dieses Prägeklischees aufweisen (nicht dargestellt).
Die Einrichtung 3 zur Bereitstellung von Prägefolie 1001 besitzt eine Verstelleinheit 10 zur Ausführung einer Verstellbewegung v, v', v" der Leitrollen 4 bzw. der Leitwalze 4.

In den Figuren 1a, 1b und 1c gibt die Einrichtung 3 zur Bereitstellung von Prägefolien 1001 unterschiedliche Abzugswinkel α vor, wobei der Abzugswinkel α zwischen der an Leitrollen 4 bzw. Leitwalze 4 entlang laufenden Prägefolie 1001 und der Transportebene des Bedruckstoffs 1000 liegt. Die Veränderung des Abzugswinkels α wird dadurch erreicht, dass Leitrollen 4 bzw. eine Leitwalze 4 der Einrichtung 3 zur Bereitstellung von Prägefolie, welche die Prägefolie 1001 führt, mittels einer Drehwelle 6 um eine Drehachse 5 mit einem als Dreharm 7 ausgeführten Hebel schwenkbar ausgeführt ist. Die schwenkende Verstellbewegung v verändert die Lage des Kontaktpunkts der Leitrollen 4 bzw. der Leitwalze 4 mit der Prägefolie 1001, verändert damit den Abzugswinkel α sowie den Kontaktbereich k von Bedruckstoff 1000 und Prägefolie 1001. Durch Veränderung dieser Parameter kann die Prägequalität beeinflusst und optimiert werden.

Wie in Figur 2 angedeutet, kann die Einrichtung 3 zur Bereitstellung von Prägefolie 1001 des Heißfolienprägers 100 über einen Elektromotor 8 verfügen, welcher der Verstellbewegung v der Leitrollen 4 bzw. der Leitwalze 4 dient. Der Elektromotor 8 wird dabei von einer Steuereinheit 9 angesteuert, in welcher auch Einstelldaten hinterlegt sein können.

In Figur 2 ist auch die Einrichtung 11 zum Transport des Bedruckstoffs 1000 angedeutet.

In der in Figur 3 dargestellten Ausführungsform des Heißfolienprägers 100 wurde die Ausführung der Verstelleinheit 10 der Leitrollen 4 bzw. der Leitwalze 4 abgeändert: Anstelle der Verschwenkbewegung v ist entweder eine vertikale Verstellbewegung v'oder eine horizontale Verstellbewegung v" der Leitrollen 4 bzw. der Leitwalze 4 vorgesehen.

In Figur 4 sind alternative Ausgestaltungen des Leitelements 4 dargestellt.

### Bezugszeichenliste

- 1: Prägezylinder
- 2: Gegenprägezylinder
- 3: Einrichtung zur Bereitstellung von Prägefolie
- 4: Leitelement, z. B. Leitrollen / Leitwalze
- 5: Drehachse
- 6: Drehwelle
- 7: Dreharm
- 8: Elektromotor
- 9: Steuereinheit
- 10: Verstelleinheit der Leitrollen / der Leitwalze
- 11: Einrichtung zum Transport des Bedruckstoffs

- 100: Heißfolienpräger

- 1000: Bedruckstoff
- 1001: Prägefolie

- k: Kontaktbereich von Bedruckstoff und Prägefolie
- v: Verstellbewegung
- v': alternative Verstellbewegung
- v": alternative Verstellbewegung

- T: Transportrichtung

- α: Abzugswinkel

## Patentansprüche

1. Vorrichtung (100) zum Heißfolienprägen auf flächige Bedruckstoffe (1000) mit einem beheizten Prägezylinder (1), einem Gegenprägezylinder (2), einer Einrichtung (11) zum Transport des Bedruckstoffs (1000) und einer Einrichtung (3) zur Bereitstellung von Prägefolie (1001),
wobei die Prägefolie (1001) von der Einrichtung (3) zur Bereitstellung tangential zum Prägezylinder (1) und zum Gegenprägezylinder (2) zwischen diesen hindurch geführt wird,
**dadurch gekennzeichnet,**
**dass** die Einrichtung (3) zur Bereitstellung von Prägefolie (1001) stromabwärtig vom Prägezylinder (1) und vom Gegenprägezylinder (2) mindestens ein verstellbares Leitelement (4) aufweist, an welcher die Prägefolie (1001) geführt wird, und
**dass** die Verstellung (v; v'; v") der Position des Leitelements (4) eine Veränderung des Abzugswinkels (α) zwischen Bedruckstoff (1000) und Prägefolie (1001) bewirkt.

2. Vorrichtung zum Heißfolienprägen nach Anspruch 1,
**dadurch gekennzeichnet,**
**dass** das Leitelement (4) um eine Drehachse (5) verschwenkbar ausgeführt ist.

3. Vorrichtung zum Heißfolienprägen nach Anspruch 1,
**dadurch gekennzeichnet,**
**dass** das Leitelement (4) entlang einer Linearachse verschieblich (v', v") ausgeführt ist.

4. Vorrichtung zum Heißfolienprägen nach einem der vorangehenden Ansprüche,
**dadurch gekennzeichnet,**
**dass** die Einrichtung (3) zur Bereitstellung von Prägefolie (1001) einen Aktuator (8), insbesondere einen Elektromotor, besitzt zur Ausführung der Verstellbewegung (v, v', v").

5. Vorrichtung zum Heißfolienprägen nach Anspruch 4,
**dadurch gekennzeichnet,**
**dass** der Aktuator (8) von einer Steuereinheit (9) ansteuerbar ist.

6. Vorrichtung zum Heißfolienprägen nach Anspruch 5,
**dadurch gekennzeichnet,**
**dass** jobabhängige Einstelldaten des Leitelements (4) in einem Speicher der Steuereinheit (9) abspeicherbar sind.

7. Vorrichtung zum Heißfolienprägen nach Anspruch 5 oder 6,
**dadurch gekennzeichnet,**
**dass** geschwindigkeitsabhängige Einstelldaten des Leitelements (4) in einem Speicher der Steuereinheit (9) hinterlegt und abrufbar sind.

8. Vorrichtung zum Heißfolienprägen nach einem der vorangehenden Ansprüche,
**dadurch gekennzeichnet,**
**dass** das Leitelement (4) als Leitrolle, Leitwalze oder Rundbürste oder als feststehendes Profilteil, nämlich als Leitblech, Leitbürste, Leitkissen oder Luftpolsterwalze ausgeführt ist.
